# EUROPÄISCHE PATENTSCHRIFT

(11) **EP 2 784 262 B1**
(45) Veröffentlichungstag und Bekanntmachung des Hinweises auf die Patenterteilung: **25.04.2018**
(21) Anmeldenummer: 13005565.0
(22) Anmeldetag: 29.11.2013
(51) Int. Cl.: E06B 9/11

(54) **Schrank mit Rollo**
Cabinet with roller blind
Armoire avec volet roulant

(30) Priorität: 27.03.2013 DE 102013005420
(43) Veröffentlichungstag der Anmeldung: 01.10.2014
(73) Patentinhaber: bulthaup GmbH & Co. KG, 84155 Bodenkirchen (DE)
(72) Erfinder: Eckert, Marc O., 84155 Bodenkirchen (DE); Ringwald, Andreas, 84137 Vilsbiburg (DE); Limmer, Gerhard, 84160 Frontenhausen (DE)
(74) Vertreter: Herrmann, Uwe

(56) Entgegenhaltungen:
- EP-A1- 1 635 023
- EP-A1- 2 248 983
- WO-A1-2009/050754
- DE-U1-202005 006 907
- DE-U1-202005 012 809
- US-A- 2 729 287
- US-A1- 2004 206 462

## Beschreibung

Die vorliegende Erfindung betrifft einen Schrank mit wenigstens einem Korpus und mit wenigstens einem Rollo, das relativ zueinander bewegbare Segmente aufweist und das zwischen einer offenen Position und einer geschlossenen Position verschiebbar ist, wobei das Rollo derart angeordnet ist, dass es in seiner geschlossenen Position wenigstens eine Seite, vorzugsweise wenigstens die Frontseite des Korpus verschließt.
Aus dem Stand der Technik ist es bekannt, Schränke bereitzustellen, deren offene Seite durch ein verschieblich angeordnetes und aus einzelnen Segmenten aufgebautes Rollo verschließbar ist. Dieses Rollo kann durch einen Nutzer beispielsweise nach oben und unten oder in horizontaler Richtung bewegt werden, um die offene Seite des Korpus freizugeben oder zu verschließen. Derartige Schränke sind beispielsweise aus der EP 1 635 023 A1, der DE 20 2005 006 907 U1 oder der US 2,729,287 bekannt. Der vorliegenden Erfindung liegt die Aufgabe zugrunde, einen Schrank der eingangs genannten Art dahingehend weiterzubilden, dass dieser einen besonders ansprechenden optischen Gesamteindruck vermittelt.

Diese Aufgabe wird durch einen Schrank mit den Merkmalen des Anspruchs 1 gelöst.
Danach ist vorgesehen, dass wenigstens ein erstes Mittel vorgesehen ist, das auf wenigstens eines der Segmente des Rollos derart einwirkt, dass sämtliche Segmente des Rollos, die sich auf der durch das Rollo geschlossenen Seite des Korpus befinden, bei vollständig geschlossenem Rollo mit ihrer Frontseite in einer Ebene liegen. Erfindungsgemäß ist somit vorgesehen, dass die Segmente des Rollos, die sich auf der durch das Rollo geschlossenen Seite des Korpus befinden bei geschlossenem Rollo alle in einer Ebene, beispielsweise alle in einer vertikalen Ebene und vorzugsweise in einer zur offenen Korpusseite parallelen Ebene liegen. Dies bedeutet, dass auch das randseitige bzw. letzte Segment des Rollos, das sich auf der fraglichen Seite des Korpus befindet bei geschlossenem Rollo nicht schräg steht bzw. nicht in einer anderen Ebene verläuft als die weiteren Segmente des Rollos, die sich auf der geschlossenen Seite des Korpus erstrecken. Das geschlossene Rollo vermittelt somit den Eindruck eines einheitlichen Verschlusselementes, da die Segmente, die beispielsweise als Lamellen oder dergleichen ausgeführt sein können, mit ihrer Frontseite, d. h. mit ihrer zum Nutzer gewandten Seite alle in einer Ebene liegen. Erfindungsgemäß ist der Schrank mit wenigstens einem Korpus und mit wenigstens einem aus relativ zueinander bewegbaren Segmenten aufgebauten Rollo ausgebildet, das zwischen einer offenen Position und einer geschlossenen Position verschiebbar ist und dass in seiner geschlossenen Position wenigstens eine Seite, vorzugsweise wenigstens die Frontseite des Korpus verschließt. Erfindungsgemäß ist wenigstens ein zweites Mittel vorgesehen, das auf wenigstens eines der Segmente des Rollos derart einwirkt, dass dieses bei vollständig geöffnetem Rollo mit seiner Frontseite parallel zu der genannten Seite des Korpus verläuft, die durch das Rollo verschließbar ist. Dies bedeutet, dass bei vollständig geöffnetem Rollo das noch sichtbare Segment des Rollos nicht schräg steht, sondern in einer Ebene steht, die sich parallel zu der durch das Rollo verschließbaren Seite, beispielsweise zu der Frontseite des Korpus des Schrankes erstreckt. Denkbar ist es beispielsweise, dass das letzte Segment des Rollos, das sich bei vollständig geöffnetem Rollo auf der fraglichen Seite, insbesondere auf der Frontseite des Korpus erstreckt, senkrecht steht und nicht schräg nach hinten geneigt ist, wie dies bei aus dem Stand der Technik bekannten Schränken der Fall ist. Erfindungsgemäß ist vorgesehen, dass die sich auf der durch das Rollo verschließbaren Seite des Korpus erstreckenden Segmente des Rollos bei geschlossenem Rollo in derselben Ebene befinden und vorzugsweise in einer Ebene, die sich parallel zur offenen Seite des Korpus erstreckt und vorzugsweise vertikal angeordnet ist.
In einer weiteren Ausgestaltung der Erfindung ist vorgesehen, dass die genannte Seite des Korpus Seitenwandungen aufweist, die in einem Endbereich gekrümmt ausgebildet sind. So ist es beispielweise denkbar, dass der Korpus zwei Seitenwandungen aufweist, deren oberer, frontseitiger Endbereich eine Krümmung aufweist, durch die die frontseitige Kante in eine oben liegende Kante der Seitenwandung übergeht. In diesem Fall unterscheidet sich die Orientierung dieses Abschnittes der Seitenwandung von der Orientierung des benachbarten Segmentes des Rollos, da dieses vorzugsweise nicht der Krümmung des oberen Endbereiches der Seitenwandung folgt, sondern beispielsweise vertikal ausgerichtet ist. Erfindungsgemäß ist vorgesehen, dass sich in dem Schrank Führungen befinden, in denen die Segmente des Rollos verschieblich aufgenommen sind, wobei vorzugsweise vorgesehen ist, dass die Führungen an den zueinander gewandten Seiten der Seitenwandungen des Korpus angeordnet sind. In diesem Fall weisen die Seitenwandungen Führungen auf, die an den zueinander gewandten Flächen der Seitenwandungen angeordnet sind.

Die Segmente des Rollos können sich ebenfalls zwischen den Seitenwandungen erstrecken oder auch eine größere Breite bzw. Länge aufweisen als der Abstand zwischen den Seitenwandungen und somit dem eigentlichen Korpus vorgelagert sein. Erfindungsgemäß weisen die Führungen wenigstens einen geraden und wenigstens einen gekrümmten Abschnitt auf, wobei sich der gerade Abschnitt parallel zu der durch das Rollo verschließbaren Seite des Korpus erstreckt. Denkbar ist es, dass die Führungen somit der Kontur der Seitenwandung folgen, der sie angeordnet sind. Weist beispielsweise die Seitenwandung einen geraden frontseitigen Abschnitt und einen sich daran anschließenden gekrümmten Abschnitt auf, der sodann wieder in einen geraden, beispielsweise horizontal verlaufenden Abschnitt übergeht, ist es denkbar, dass die Führung exakt dieser Kontur folgt, d. h. ebenfalls einen geraden Abschnitt aufweist, einen sich daran anschließenden gekrümmten Abschnitt und dann wieder einen geraden Abschnitt aufweist, in dem das Rollo in seinem geöffneten Zustand geführt ist. Erfindungsgemäß wird das genannte erste Mittel durch einen Bestandteil des Rollos gebildet, wobei vorgesehen ist, dass das erste Mittel wenigstens einen Vorsprung aufweist, mittels dessen das erste Mittel auf ein Segment des geschlossenen Rollos einwirkt und zwar auf das Segment des geschlossenen Rollos, das sich am Rand, z. B. am oberen Rand, des geschlossenen Rollos befindet. Das genannte erste Mittel wirkt somit durch einen Vorsprung auf ein Segment des Rollos ein, das sich am Rand des geschlossenen Rollos befindet bzw. das das erste oder letzte Segment des Rollos bildet, durch das die genannte Seite des Korpus verschließbar ist. Erfindungsgemäß ist vorgesehen, dass das zweite Mittel durch wenigstens einen Vorsprung gebildet wird, der sich auf der von der Frontseite abgewandten Rückseite wenigstens eines Segmentes des Rollos befindet.

Denkbar ist es, dass ein erster Vorsprung an dem Segment des geschlossenen Rollos angeordnet ist, das sich am z. B. unteren Rand des geschlossenen Rollos befindet, das also beispielsweise das erste oder letzte Segment des Rollos darstellt und dass vorzugsweise ein zweiter Vorsprung an dem zu diesem benachbarten Segment angeordnet ist. Die beiden Vorsprünge können Flächen aufweisen, die so ausgebildet sind, dass in dem Fall, dass die Flächen der Vorsprünge aneinander liegen, die Segmente senkrecht zueinander stehen. Dieses Aneinanderliegen der Vorsprünge der Segmente kann beispielsweise dann eintreten, wenn sich das Rollo in einem gekrümmten Bereich der Führungsbahn befindet.
Dadurch wird sichergestellt, dass das vorletzte Segment auf das letzte Segment eine Kraft ausübt, die sicherstellt, dass das letzte Segment, das bei geöffnetem Rollo sich noch auf der durch das Rollo verschließbaren Korpusseite befindet, z. B. senkrecht steht.

Die einzelnen Segmente des Rollos sind erfindungsgemäß über Filmscharniere miteinander verbunden. Weitere Einzelheiten und Vorteile der Erfindung werden anhand eines in der Zeichnung dargestellten Ausführungsbeispiels näher erläutert. Es zeigen:
- Figur 1:: eine Schnittansicht durch den erfindungsgemäßen Schrank mit geschlossenem Rollo,
- Figur 2:: eine Schnittansicht durch den erfindungsgemäßen Schrank mit geöffnetem Rollo,
- Figur 3,4:: perspektivische Ansichten des erfindungsgemäßen Schrankes mit unterschiedlichen Positionen des Rollos,
- Figur 5:: eine Draufsicht auf den erfindungsgemäßen Schrank mit geschlossenem Rollo,
- Figur 6:: eine perspektivische Ansicht des erfindungsgemäßen Schrankes mit geschlossenem Rollo,
- Figur 7, 8:: Seitenansicht des erfindungsgemäßen Schrankes mit Rollo in unterschiedlichen Öffnungspositionen, .
- Figur 9, 10:: eine Ansicht von vorne sowie eine Seitenansicht auf den erfindungsgemäßen Schrank mit geschlossenem Rollo und
- Figur 11:: eine mögliche Einbausituation des Schrankes bzw. des Rollos.

Figur 1 zeigt das Schrankelement 10 mit einem Boden 12, einer Rückwand 14, einer Deckwand 16 und zwei Seitenwandungen 18, zwischen denen der Boden 12, die Rückwand 14 und die Deckwand 16 angeordnet sind.

In den Seitenwandungen 18 befinden sich auf der jeweils innenliegenden Seite jeweils eine Führung 19, die einen horizontalen Abschnitt 191, einen sich daran anschließenden gekrümmten Abschnitt 192 und einen sich daran anschließenden vertikalen Abschnitt 193 aufweist. Der obere Abschnitt 191 der Führung 19 läuft parallel zur Deckwand 16 und der frontseitige Abschnitt 193 der Führung 19 läuft parallel zur vorne offenen Seite 100 des Schrankes 10, die durch das Rollo verschließbar ist. Das Bezugszeichen R kennzeichnet ein Sektionalrollo, das aus einzelnen Segmenten besteht, von denen exemplarisch das oberste sowie die beiden untersten mit dem Bezugszeichen 20, 40 und 50 gekennzeichnet sind.

Die einzelnen Segmente des Rollos, die eine gemäß Figur 1 nach rechts gerichtete Frontseite des Rollos bilden, weisen auf ihrer Rückseite Vorsprünge auf, von denen die des obersten Segmentes sowie der beiden untersten Segmente mit dem Bezugszeichen 21, 41 und 51 gekennzeichnet sind.

Auch die dazwischen befindlichen Segmente des Rollos R weisen auf ihren von der Frontseite abgewandten Rückseiten Vorsprünge auf.

Die Vorsprünge laufen in den Nuten bzw. Führungen 19, so dass das Rollo insgesamt entlang der Führung 19 beweglich bzw. verschiebbar aufgenommen ist.

Die einzelnen Segmente 20, 40, 50 sowie auch die zwischen diesen Segmenten liegenden nicht mit Bezugszeichen versehenen Segmente des Rollos sind beispielsweise durch Filmscharniere oder auch anderweitig miteinander schwenkbar verbunden.

Mit dem Bezugszeichen 30 ist das erfindungsgemäße erste Mittel vorgesehen, das ebenfalls in der Führung 19 läuft und das einen Vorsprung aufweist, der mit dem Bezugszeichen 31 gekennzeichnet ist. Dieser Vorsprung steht mit einem winkligen Vorsprung 22 in Verbindung, der sich auf der Rückseite des obersten Segmentes 20 des Rollos R erstreckt.

In der in Figur 1 dargestellten geschlossenen Position des Rollos R, in der das Rollo die Seite 100 überdeckt, übt das erste Mittel 30 mit seinem Vorsprung 31 eine nach rechts gerichtete Kraft auf den Vorsprung 22 des in geschlossener Position obersten Segmentes des Rollos 20 aus, bzw. hält dieses Segment in der dargestellten Position, so dass dieses Segment 20 vertikal steht. Dadurch wird sichergestellt, dass die Frontseite des obersten Segmentes 20 in der gleichen, hier vertikalen Ebene liegt, wie die Frontseiten der darunter befindlichen bzw. weiteren die offene Seite verschließenden Segmente des Rollos R.

Wie dies weiter aus Figur 1 hervorgeht, sind auch die beiden untersten Segmente 40, 50 jeweils mit Vorsprüngen 41, 51 versehen, die zueinander gewandte Flächen F aufweisen, die bei geschlossenem Rollo in etwa in einem rechten Winkel zueinander verlaufen.

Wird das Rollo ausgehend von seiner in Figur 1 dargestellten geschlossenen Position nach oben bewegt, ergibt sich die Anordnung gemäß Figur 2.

Wie dies aus der Figur 2 hervorgeht, sind bei geöffnetem Rollo sämtliche Segmente bzw. deren Führungen in dem horizontalen oberen Abschnitt 191 der Nut 19 aufgenommen, mit Ausnahme des Vorsprungs 51 des letzten bzw. untersten Segmentes 50. Dessen Vorsprung 51 befindet sich nach wie vor auch bei geöffnetem Rollo R in dem vertikal verlaufenden Teil 193 der Führung 19, d. h. in dem Teil der Führung, der sich an der offenen Seite 100 des Schrankes befindet. Der Vorsprung 51 läuft somit nur in dem Abschnitt 193 der Führung, der sich an der offenen Seite 100 des Schrankes befindet.

Wie dies aus Figur 1 und 2 hervorgeht, läuft der Vorsprung 30 bzw. das Segment 30 stets nur in dem horizontal verlaufenden Abschnitt 191 der Führung 19 und steht auch im geöffneten Zustand des Rollos mit seinem Vorsprung 31 mit dem Vorsprung 22 des ersten Segmentes bzw. des obersten Segmentes 20 in Verbindung.

Wesentlich in Figur 2 ist die relative Anordnung der Vorsprünge 41, 51. Aufgrund der im offenen Zustand des Rollos in etwa rechtwinkligen Anordnung der beiden Flächen F ergibt sich nun bei geöffnetem Rollo, dass bei Anlage der Flächen F die Front- bzw. Oberseite des Segmentes 40 im rechten Winkel zu der Front- bzw. Oberseite des Segmentes 50 verläuft. Dadurch wird sichergestellt, dass das letzte bzw. unterste Segment 50 bei vollständig geöffnetem Rollo nicht schräg steht, sondern nach wie vor senkrecht, d. h. parallel zu der Ebene 100 des Schrankes.

Figur 3 zeigt eine perspektivische Anordnung des Schrankes mit einem teilweise geöffneten Rollo R und Figur 4 eine perspektivische Ansicht des Schrankes mit vollständig geöffnetem Rollo. Auch hieraus wird ersichtlich, dass bei vollständig geöffnetem Rollo sämtliche Segmente auf der Oberseite des Schrankes bzw. des Korpus angeordnet sind mit Ausnahme des untersten Segmentes 50, das auch bei geöffnetem Rollo aufgrund der genannten Anordnung der Flächen F vertikal steht.

Aus Figur 3 und 4 ist weiter ersichtlich, dass die Seitenwandungen 18 jeweils einen gekrümmten oberen, frontseitigen Abschnitt 18' aufweisen.

Figur 5 zeigt die Anordnung in einer Position von oben bei geschlossenem Rollo und zeigt, die Position des Vorsprungs 22, der sich von der Rückseite des obersten Segmentes 20 erstreckt.

Ebenfalls dargestellt ist das erste Mittel 30 bzw. dessen Vorsprung 31.

Das erfindungsgemäße zweite Mittel wird durch die Vorsprünge 41, 42 der beiden endseitigen Segmente 40, 50 gebildet, die so ausgebildet sind, dass das Segment 50 in dem hier dargestellten Ausführungsbeispiel senkrecht steht, auch wenn das Rollo vollständig geöffnet ist. Das Segment 50 ändert während des Öffnungs- und Schließvorgangs nicht seine Neigung, sondern bleibt in einer Ebene.

Figur 6 zeigt den erfindungsgemäßen Schrank in perspektivischer Ansicht bei geschlossenem Rollo und verdeutlicht, dass in dieser Position alle Segmente des Rollos R parallel zu der offenen Seite 100 des Korpus stehen.

Figur 7 zeigt den erfindungsgemäßen Schrank mit teilweise geöffnetem Rollo in einer Seitenansicht und Figur 8 in einer Ansicht mit vollständig geöffnetem Rollo.

Aus Figur 9 ist eine Ansicht des Rollos bzw. des Schrankes von vorne bei geschlossenem Rollo und aus Figur 10 eine Seitenansicht ersichtlich.

Wie dies aus den Figuren 9 und 10 hervorgeht, überragt das Rollo R die frontseitigen Kanten der Seitenwandungen weitgehend und verläuft somit nicht zwischen den seitlichen Wandungen, sondern vor diesen, wie dies auch aus der Seitenansicht gemäß Figur 10 hervorgeht.

Figur 11 zeigt eine Einbausituation, bei dem in einem Schrankkorpus zwei der erfindungsgemäß ausgeführten Rollos R angeordnet sind.

Die Erfindung ist selbstverständlich nicht darauf beschränkt, dass das Rollo R in vertikaler Richtung hin und her bewegbar ist, sondern umfasst auch andere Bewegungsrichtungen, wie beispielsweise eine Bewegungsrichtung zur Seite.

## Patentansprüche

1. Schrank (10) mit wenigstens einem Korpus, und mit wenigstens einem, aus relativ zueinander bewegbaren Segmenten (20, 40, 50) aufgebauten Rollo (R), das zwischen einer offenen Position und einer geschlossenen Position verschiebbar ist und das in seiner geschlossenen Position wenigstens eine Seite, vorzugsweise die Frontseite (100) des Korpus verschließt, wobei wenigstens ein erstes Mittel (30) vorgesehen ist, das auf das sich am Rand des geschlossenen Rollos (R) befindliche Segment (20) derart einwirkt, dass sämtliche Segmente (20, 40, 50) des Rollos (R), die sich auf der durch das Rollo (R) geschlossenen Seite (100) des Korpus befinden, bei vollständig geschlossenem Rollo (R) mit ihrer Frontseite in einer Ebene liegen, wobei das erste Mittel (30) durch einen Bestandteil des Rollos (R) gebildet wird und wobei vorgesehen ist, dass das erste Mittel wenigstens einen Vorsprung (31) aufweist, mittels dessen das erste Mittel (30) auf das sich am Rand des geschlossenen Rollos (R) befindliche Segment (20) einwirkt, und wobei wenigstens ein zweites Mittel (40) vorgesehen ist, das auf wenigstens eines der Segmente (50) des Rollos (R) derart einwirkt, dass dieses bei vollständig geöffnetem Rollo (R) mit seiner Frontseite parallel zu der genannten Seite des Korpus verläuft, die durch das Rollo (R) verschließbar ist, wobei das zweite Mittel (40) durch wenigstens einen Vorsprung (41) gebildet wird, der sich auf der von der Frontseite abgewandten Rückseite wenigstens eines Segmentes (40) des Rollos (R) befindet, wobei an dem Schrank (10) Führungen (19) vorhanden sind, in denen die Segmente (20, 40, 50) des Rollos (R) verschieblich aufgenommen sind, wobei vorzugsweise vorgesehen ist, dass die Führungen (19) an den einander zugewandten Seiten der Seitenwandungen (18) des Korpus angeordnet sind, **dadurch gekennzeichnet, dass** die Führungen (19) wenigstens einen gekrümmten Abschnitt (192) und wenigstens einen geraden Abschnitt (193), der sich parallel zu der durch das Rollo (R) verschließbaren Seite (100) des Korpus erstreckt, aufweist, und dass die einzelnen Segmente (20, 40, 50) des Rollos (R) durch Filmscharniere miteinander in Verbindung stehen.

2. Schrank (10) nach Anspruch 1, **dadurch gekennzeichnet, dass** die genannte Seite (18) des Korpus Seitenwandungen (18') aufweist, die in einem Endbereich gekrümmt ausgebildet sind.

## Claims

1. Cabinet (10) with at least one body, and with at least one roller blind (R) composed of segments (20, 40, 50) movable relative to one another, which can be displaced between an open position and a closed position and which, in its closed position, closes at least one side, preferably the front side (100) of the body, wherein at least one first means (30) is provided, that acts on the segment (20) located on the edge of the closed roller blind (R) in such a way that all segments (20, 40, 50) of the roller blind (R) located on the side (100) of the body closed by the roller blind (R) have their front sides located in one plane when the roller blind (R) is completely closed, wherein the first means (30) is formed by a component of the roller blind (R) and wherein it is provided that the first means comprises at least one protrusion (31), by means of which the first means (30) acts on the segment (20) located on the edge of the closed roller blind (R), and wherein at least one second means (40) is provided, that acts on at least one of the segments (50) of the roller blind (R) in such a way that, if the roller blind (R) is completely open, said segment extends with its front side parallel to the mentioned side of the body that can be closed by the roller blind (R), wherein the second means (40) is formed by at least one protrusion (41) which is located on the rear side of at least one segment (40) of the roller blind (R) facing away from the front side, wherein guiding devices (19) are provided on the cabinet (10), in which the segments (20, 40, 50) of the roller blind (R) are received in a displaceable manner, wherein it is preferably provided that the guiding devices (19) are arranged on the sides of the side walls (18) of the body that face one another, **characterized in that** the guiding devices (19) comprise at least one curved portion (192) and at least one straight portion (193) which extends in parallel to the side (100) of the body that can be closed by the roller blind (R), and **in that** the individual segments (20, 40, 50) of the blind (R) are connected to one another through film hinges.

2. The cabinet (10) according to claim 1, **characterized in that** the mentioned side (18) of the body comprises side walls (18'), which are formed curved in an end region.

## Revendications

1. Armoire (10) comprenant au moins un corps et comprenant au moins un volet roulant (R) assemblé à partir de segments (20, 40, 50) déplaçables les uns par rapport aux autres, lequel volet roulant est coulissant entre une position ouverte et une position fermée et lequel, dans sa position fermée, ferme au moins un côté, de préférence le côté frontal (100) du corps, au moins un premier moyen (30) étant prévu, lequel agit sur le segment (20) se trouvant sur le bord du volet roulant (R) fermé de manière à ce que tous les segments (20, 40, 50) du volet roulant (R) qui se trouvent sur le côté (100) fermé par le volet roulant (R) du corps, soient situés dans un plan avec leur côté frontal lorsque le volet roulant (R) est complètement fermé, le premier moyen (30) étant formé par un composant du volet roulant (R) et le premier moyen étant prévu de manière à présenter au moins une saillie (31) au moyen de laquelle le premier moyen (30) agit sur le segment (20) se trouvant sur le bord du volet roulant (R) fermé, et au moins un deuxième moyen (40) étant prévu, lequel agit sur au moins un des segments (50) du volet roulant (R) de manière à ce que celui-ci, lorsque le volet roulant (R) est complètement ouvert, s'étende avec son côté frontal parallèlement au dit côté du corps, lequel côté peut être fermé par le volet roulant (R), le deuxième moyen (40) étant formé par au moins une saillie (41) qui se trouve sur le côté arrière, détourné du côté frontal, d'au moins un segment (40) du volet roulant (R), des glissières (19) étant présentes sur l'armoire (10), dans lesquelles les segments (20, 40, 50) du volet roulant (R) sont logés de manière coulissante, les glissières (19) étant prévues de préférence en étant disposées sur les côtés, tournés les uns vers les autres, des parois latérales (18) du corps, **caractérisée en ce que** les glissières (19) présentent au moins une section courbée (192) et au moins une section rectiligne (193) qui s'étend parallèlement au côté (100) du corps, pouvant être fermé par le volet roulant (R), et **en ce que** les segments individuels (20, 40, 50) du volet roulant (R) sont en liaison mutuelle au moyen de charnières à film.

2. Armoire (10) selon la revendication 1, **caractérisée en ce que** ledit côté (18) du corps présente des parois latérales (18') qui sont conçues de manière courbée dans une partie terminale.
